# FASCICULE DE BREVET EUROPEEN

(11) **EP 1 043 547 B1**
(45) Date de publication et mention de la délivrance du brevet: **11.06.2003**
(21) Numéro de dépôt: 00400611.0
(22) Date de dépôt: 07.03.2000
(51) Int. Cl.: F24C 14/02

(54) **Systéme d'évaluation de l'état de salissures de la cavité d'un four**
Vorrichtung zur Beurteilung des Schmutzzustandes von Backofenräumen
Device for evaluating the dirt condition of an oven cavity

(30) Priorité: 16.03.1999 FR 9903232
(43) Date de publication de la demande: 11.10.2000
(73) Titulaire: Brandt Cooking, 45140 Saint Jean de la Ruelle (FR)
(72) Inventeur: Sauton, Jean, Thomson-CSF Propriéte Intellectuelle, 94117 Arcueil Cedex (FR); Autin, Francis, homson-CSF Propriéte Intell., 94117 Arcueil Cedex (FR); Oberle, Fabien, homson-CSF Propriéte Intell., 94117 Arcueil Cedex (FR); Auger, Didier, Thomson-CSF Propriéte Intell., 94117 Arcueil Cedex (FR)
(74) Mandataire: Santarelli

(56) Documents cités:
- EP-A- 0 380 733
- DE-A- 19 706 186
- FR-A- 2 777 345
- US-A- 5 286 943

## Description

L'invention concerne un système d'évaluation d'un état de salissures d'un cavité de four. En effet, lorsque le four est sale, c'est-à-dire lorsque des graisses ou d'autres projections ont été déposées sur les parois de la cavité de four lors de cuissons précédentes, de mauvaises odeurs et des fumées peuvent être dégagées au cours d'une nouvelle cuisson. Afin de nettoyer la cavité de four, le four comporte habituellement un dispositif de pyrolyse.

La pyrolyse est déclenchée par l'utilisateur du four, lorsque le four est sale. Mais il n'existe pas de dispositif mesurant l'état de salissures des parois de la cavité d'un four ; cet état de salissures est apprécié subjectivement par l'utilisateur qui constate par exemple la présence de taches sur les parois de la cavité. Pendant l'opération de pyrolyse, la température dans la cavité monte à des valeurs élevées, typiquement au-dessus de 500°C, pendant un certain temps, par exemple environ deux à trois heures. L'utilisateur effectuera cette opération de pyrolyse à la fréquence qu'il choisira. Mais cette fréquence n'est pas optimisée à cause de l'évaluation subjective de l'état de salissures de la cavité. En effet, soit l'utilisateur effectue des pyrolyses rarement et les cuissons réalisées dans une cavité de four sale entraîneront le dégagement de mauvaises odeurs et de fumées, soit l'utilisateur effectue des pyrolyses souvent et la consommation électrique nécessitée par ces pyrolyses sera importante. D'où l'intérêt d'un système d'évaluation de l'état de salissures de la cavité de four, afin d'optimiser la fréquence des pyrolyses, ce qui permet à l'utilisateur d'avoir toujours un four sensiblement propre tout en ayant une consommation électrique réduite.

L'invention repose sur l'utilisation d'une cellule de craquage dans laquelle les graisses ou salissures de la cuisson sont craquées au cours d'une réaction exothermique qui dégage une énergie de craquage. La mesure, directe ou indirecte, de cette énergie de craquage permet de remonter à la quantité de salissures de cuisson craquées et aussi à la quantité de salissures déposées sur les parois de la cavité.

Selon l'invention, il est prévu un système d'évaluation d'un état de salissures d'une cavité d'un four, le système comportant au moins une cellule de craquage des salissures, le craquage dégageant une énergie de craquage, des moyens de mesure de température associés à la cellule, des moyens de chauffage intermittent de la cellule à une température suffisante pour provoquer le craquage des salissures, l'énergie de craquage influençant la température mesurée, et des moyens de traitement associant un niveau de salissures à la température mesurée.

L'invention sera mieux comprise et d'autres caractéristiques et avantages apparaîtront à l'aide de la description ci-après et des dessins joints, donnés à titre d'exemples non limitatifs, où :
- la figure 1 représente schématiquement un système d'évaluation selon l'invention ;
- la figure 2 représente schématiquement des profils de température au cours du temps d'un système d'évaluation selon l'invention ;
- la figure 3 représente schématiquement des réalisations préférentielles d'une partie d'un système d'évaluation selon l'invention ;
- la figure 4 représente schématiquement l'implantation dans le conduit d'évacuation d'un four d'une cellule de craquage d'un système d'évaluation selon l'invention ;
- les figures 5 à 6 représentent schématiquement des réalisations préférentielles de différentes parties d'un système d'évaluation selon l'invention.

La figure 1 représente schématiquement un système d'évaluation selon l'invention. Les flèches entre les blocs représentent des transmissions de données, symbolisées par des lettres, et les doubles flèches des fournitures de quantités d'énergie, symbolisées par des lettres soulignées. Le système comporte une cellule 1 de craquage, à laquelle sont reliés des moyens 2 de mesure de température. Le rattachement des moyens 2 à la cellule 1 est symbolisé par des traits pointillés. Les moyens 2 de mesure de température mesurent la température T au niveau de la cellule 1. Les moyens 5 de traitement associent un niveau de salissures N à la température T mesurée au niveau de la cellule 1. L'énergie E de la réaction de craquage des salissures au niveau de la cellule 1, influence la température T au niveau de la cellule 1.

Le système comporte également des moyens 4 de chauffage intermittent. Les moyens 4 de chauffage intermittent fournissent à la cellule 1 une quantité Q de chaleur afin d'amener la cellule 1 à une température suffisante pour provoquer le craquage des salissures. Les moyens 5 de traitement évaluent le niveau N de salissures à partir de la température T mesurée par le biais des moyens 2 de mesure de température. Le caractère intermittent des moyens 4 de chauffage permet d'économiser l'énergie d'alimentation de ces moyens 4 de chauffage.

De préférence, les moyens 4 de chauffage intermittent comportent un élément chauffant associé à la cellule 1 et apportant de la chaleur à la cellule 1 par impulsions. Chaque cuisson comporte préférentiellement deux ou trois impulsions de chauffage. La durée des impulsions de chauffage vaut avantageusement sensiblement huit minutes. Dans un mode de réalisation préférentiel, pendant une cuisson, la première impulsion a lieu sensiblement trente minutes après le début de la cuisson et les impulsions suivantes se succèdent à intervalle valant sensiblement vingt minutes.

Les moyens 5 de traitement peuvent associer un niveau N de salissures à la température T mesurée par les moyens 2 de mesure de température, soit directement, soit indirectement par l'évaluation d'un paramètre intermédiaire comme par exemple la durée Δt pendant laquelle la température T mesurée reste au-dessus d'une température seuil TS, comme expliqué au niveau de la figure 2.

Sur la figure 1, les flèches barrées indiquent le sens de la circulation de l'air qui traverse la cellule 1. En amont de la cellule 1, l'air est chargé de salissures qui sont par exemple des graisses provenant de la cuisson. Dans la cellule 1, ces salissures subissent un craquage, c'est-à-dire que les salissures qui sont de grosses molécules sont divisées en molécules plus petites qui sont appelées ici résidus. En aval de la cellule 1, l'air est chargé de résidus. Le craquage est une réaction exothermique, c'est-à-dire qu'elle fournit une certaine énergie par quantité de salissures craquées. L'énergie E est donc révélatrice de la quantité de salissures ayant traversé la cellule 1. Par ailleurs pour une structure de cavité de four donnée, lorsqu'une quantité donnée de salissures traverse la cellule 1, une certaine quantité de salissures se dépose sur les parois de la cavité de four. La quantité de salissures traversant la cellule 1 est donc révélatrice de la quantité de salissures déposée sur les parois de la cavité de four, quantité appelée ici niveau N de salissures. Par conséquent une calibration par exemple permet d'établir une correspondance entre l'énergie E de craquage et le niveau N de salissures. Comme l'énergie E de craquage influence la température T mesurée par les moyens 2 de mesure de température, une calibration permet également soit d'établir une correspondance entre l'énergie E et la température T, soit d'établir une correspondance directe entre le niveau N de salissures et la température T. Au lieu de l'énergie E de craquage, un paramètre qui en est représentatif peut être utilisé, comme la durée Δt pendant laquelle la température T mesurée reste au-dessus d'une température seuil TS, comme expliqué au niveau de la figure 2. Lors d'une cuisson, cette correspondance est effectuée par les moyens 5 de traitement.

La cellule 1 est de préférence une cellule catalytique, c'est-à-dire qu'elle contient un catalyseur responsable d'un craquage des salissures par catalyse au sein de la cellule 1. La cellule 1 est par exemple constituée d'un cylindre, en céramique ou en cordiérite, percé de petits canaux dont l'axe est parallèle à l'axe du cylindre et dont l'intérieur est tapissé par le catalyseur. Les canaux ont par exemple un diamètre de l'ordre du ou de plusieurs millimètres. Le catalyseur peut être du palladium ou du platine. Dans la figure 1 comme dans les figures suivantes, il est entendu que les différents moyens sont des représentations fonctionnelles, et que le dispositif peut comporter un microprocesseur chargé de réaliser tout ou partie des opérations précédemment décrites ainsi que de les coordonner. De préférence, les moyens 2 de mesure de température comportent au moins un capteur de température mesurant une température au niveau de la cellule.

Dans un mode de réalisation préférentiel de l'invention décrit en liaison avec la figure 2, les moyens 5 de traitement comparent à chaque impulsion de chauffage la réponse en température mesurée par les moyens 2 de mesure de température T associés à la cellule 1 avec une réponse de référence, appelée courbe étalon. Différents types de comparaison sont possibles comme par exemple l'évaluation de la différence de surface couvertes par les courbes représentant les réponses en température au cours du temps ou bien l'évaluation de la différence des valeurs crête de température entre les réponses en température.

Préférentiellement, les moyens 5 de traitement évaluent à chaque impulsion de chauffage la durée pendant laquelle les moyens de mesure de température T associés à la cellule 1 mesurent une température supérieure à une température seuil TS donnée et comparent cette durée à une durée de référence Δt₀. Un bon compromis entre la précision et la complexité des mesures effectuées est ainsi réalisé. Plus précisément, la figure 2 représente des courbes de température T mesurée au niveau de la cellule 1 en fonction du temps t pour différents états de cavité de four, en réponse à une impulsion de chauffage produite par les moyens 4 de chauffage intermittent, l'impulsion de chauffage débutant à tᵢ. La courbe 2A représente la réponse de référence, encore appelée courbe étalon, et correspond à un four propre. Le niveau N de salissures correspondant à un four propre est sensiblement nul. La ligne horizontale TS représente la température seuil donnée, par exemple 200°C. La durée de référence Δt₀ est la durée pendant laquelle la température T au niveau de la cellule 1 reste supérieure à la température seuil TS. Plus la cavité de four est sale, plus l'énergie E de craquage libérée au niveau de la cellule 1 est importante et plus la température T va rester longtemps au-dessus de la température seuil TS. Les durées Δt₁ et Δt₂ correspondant respectivement aux courbes 2B et 2C sont plus importantes que la durée Δt₀, ce qui signifie que les courbes 2B et 2C correspondent à des cavités de four qui sont sales. La durée Δt₂ est plus importante que la durée Δt₁, ce qui signifie que la courbe 2C correspond à une cavité de four plus sale que la courbe 2B. Un étalonnage par exemple permet d'associer à chaque durée, Δt₁ ou Δt₂, un niveau N de salissures correspondant. En fonction de différents paramètres, comme la température de la cavité pendant la cuisson par exemple, il peut y avoir différentes courbes étalon et/ou différentes températures de seuil. De préférence, il existe une seule courbe étalon et une seule température de seuil. La réponse de référence ou la durée de référence est alors avantageusement modulée par exemple par la tension d'alimentation des moyens 4 de chauffage intermittent pendant la cuisson. D'autres paramètres, comme la température de la cavité, peuvent moduler la réponse de référence ou la durée de référence. La modulation de la durée de référence peut consister en une valeur de Δt₀ augmentée ou diminuée selon que la tension d'alimentation des moyens 4 de chauffage intermittent pendant la cuisson est plus ou moins élevée. Les moyens 5 de traitement utilisent avantageusement, pour moduler la réponse de référence ou la durée de référence comme expliqué à la figure 2, des moyens 13 de mesure de la tension V des moyens 9 d'alimentation des moyens 4 de chauffage intermittent de la cellule 1, représentés sur la figure 3. Les moyens 9 d'alimentation fournissent une puissance P aux moyens 4 de chauffage intermittent. Les moyens 9 d'alimentation peuvent par exemple être le secteur électrique.

La figure 4 représente schématiquement une implantation préférentielle dans le conduit d'évacuation d'un four d'une cellule de craquage d'un système d'évaluation selon l'invention. Les capteurs de température sont notés capteurs T sur la figure. La cellule 1 est placée dans un conduit 6 d'évacuation reliant une cavité 7 de four et un milieu extérieur 8 qui peut être la cuisine dans laquelle est situé le four. Les flèches représentent le mouvement de l'air de la cavité 7 vers le milieu extérieur 8. L'air en amont de la cellule 1, c'est-à-dire du côté de la cavité 7, est chargé de salissures. L'air en aval de la cellule 1, c'est-à-dire du côté du milieu extérieur 8, est chargé de résidus. Pour pouvoir fonctionner correctement, la cellule 1 doit satisfaire les contraintes de débit d'air imposées par le conduit 6 d'évacuation et le système de ventilation non représenté ici. Pour renouveler l'air de la cavité 7, le débit imposé dans la cellule 1 doit être compatible avec la cinétique de la réaction par exemple de catalyse se déroulant dans la cellule 1. De préférence, tout l'air qui traverse le conduit 6 d'évacuation traverse aussi la cellule 1, ceci afin qu'il n'y ait pas ou très peu de salissures dans l'air arrivant dans le milieu extérieur 8. Les moyens 2 de mesure de température consistent en un deuxième capteur 12 de température placé dans le conduit 6 d'évacuation. Dans une première variante, le deuxième capteur 12 de température est placé en aval et de préférence à proximité de la cellule 1, et dans une deuxième variante, le deuxième capteur 12 de température consiste en un capteur situé à l'intérieur de la cellule 1. Ce capteur est préférentiellement un thermocouple ou une sonde platine.

Dans une réalisation préférentielle d'un système d'évaluation, les moyens 5 de traitement peuvent ajouter le niveau N de salissures obtenu à la somme Σ des niveaux de salissures des impulsions de chauffage des cuissons précédentes ou des impulsions de chauffage précédentes de la cuisson en cours, globalement appelées impulsions précédentes, somme Σ stockée dans ces mêmes moyens 5 de traitement, pour obtenir un niveau total NT de salissures qui sera à nouveau stocké pour constituer la somme Σ pour la première impulsion de la cuisson suivante ou pour l'impulsion suivante de la cuisson en cours. Les moyens 5 de traitement comparent alors le niveau total NT à un seuil prédéfini Sp. Lorsque le niveau total NT est supérieur au seuil Sp, la cavité de four est considérée comme sale. Le système comporte alors avantageusement des moyens 10 de visualisation, représentés sur la figure 5, qui affichent une indication IS de saleté de la cavité de four, indication transmise aux moyens 10 de visualisation par les moyens 5 de traitement. Les moyens 5 de traitement peuvent encore comporter plusieurs seuils Sp et les moyens 10 de visualisation afficheront les indications de saleté correspondantes, par exemple : « four peu sale », « four sale », « four très sale ». Les moyens de visualisation peuvent encore afficher d'autres indications comme par exemple « proposition de pyrolyse » pour un certain seuil prédéfini Sp particulier. L'utilisateur dispose alors d'informations fiables pour pouvoir déclencher une pyrolyse à bon escient. Préférentiellement, lorsque le seuil prédéfini Sp, auquel le niveau total NT de salissures est supérieur, dépasse une valeur prédéfinie Vp, le chauffage intermittent de la cellule 1 devient continu et la cellule 1 est alors active pendant tout le reste de la cuisson, ce qui permet le craquage complet des salissures, évitant ainsi les mauvaises odeurs et les fumées provenant d'une cavité de four trop sale.

La figure 6 représente un dispositif de pyrolyse 11 relié aux moyens 5 de traitement. Une pyrolyse est une opération au cours de laquelle la température monte à des valeurs élevées, par exemple de l'ordre de 500°C, et pendant laquelle les salissures déposées sur les parois sont transformées en cendres solides que l'utilisateur récupère sur la surface inférieure de la cavité de four et en salissures gazeuses lesquelles sont évacuées par le conduit 6 d'évacuation, non représentée sur la figure 6, et décomposées par craquage dans la cellule 1 qui est active pendant la pyrolyse. Lors d'une pyrolyse, tant que des salissures se trouvent dans la cavité, un niveau N de salissures non nul est transmis par les moyens 5 de traitement au dispositif de pyrolyse. Lorsque le niveau N de salissures devient sensiblement nul, la cavité ne contient plus de salissures et ses parois sont propres ; le dispositif de pyrolyse arrête alors la pyrolyse. La valeur du « sensiblement nul » est choisie par le fabricant de four selon le type de four envisagé. La durée de la pyrolyse a donc été réduite au minimum tout en restant suffisamment longue pour rendre la cavité propre. Après une pyrolyse, la somme Σ des niveaux de salissures stockée dans les moyens 5 de traitement est remise à zéro. Une autre option consiste à régler la durée de la pyrolyse sur cette somme Σ: cette méthode a l'inconvénient de ne pas pouvoir prendre en compte un éventuel coup d'éponge de l'utilisateur entre deux pyrolyses.

## Revendications

1. Système d'évaluation d'un état de salissures d'une cavité d'un four, le système comportant au moins une cellule (1) de craquage des salissures, le craquage dégageant une énergie (E) de craquage, des moyens (2) de mesure de température (T) associés à la cellule (1), des moyens (4) de chauffage intermittent de la cellule (1) à une température suffisante pour provoquer le craquage des salissures, l'énergie (E) de craquage influençant la température (T) mesurée, et des moyens (5) de traitement associant un niveau (N) de salissures à la température (T) mesurée.

2. Système selon la revendication 1, **caractérisé en ce que** les moyens (4) de chauffage intermittent comportent un élément chauffant associé à la cellule (1) et apportant de la chaleur à la cellule (1) par impulsions.

3. Système selon la revendication 2, **caractérisé en ce que** chaque cuisson comporte deux ou trois impulsions de chauffage.

4. Système selon l'une quelconque des revendications 2 à 3, **caractérisé en ce que** la durée des impulsions de chauffage vaut sensiblement huit minutes.

5. Système selon l'une quelconque des revendications 2 à 4, **caractérisé en ce que** pendant une cuisson, la première impulsion a lieu sensiblement trente minutes après le début de la cuisson et les impulsions suivantes se succèdent à intervalle valant sensiblement vingt minutes.

6. Système selon l'une quelconque des revendications 2 à 5, **caractérisé en ce que** les moyens (5) de traitement comparent la réponse en température (2B, 2C) mesurée par les moyens (2) de mesure de température (T) associés à la cellule (1) avec une réponse de référence (2A).

7. Système selon la revendication 6, **caractérisé en ce que** les moyens (5) de traitement évaluent à chaque impulsion de chauffage la durée (Δt₁, Δt₂) pendant laquelle les moyens (2) de mesure de température (T) associés à la cellule (1) mesurent une température supérieure à une température seuil (TS) donnée et comparent cette durée (Δt₁, Δt₂) à une durée de référence (Δt₀).

8. Système selon l'une quelconque des revendications 6 à 7, **caractérisé en ce que** la réponse de référence (2A) ou la durée de référence (Δt₀) sont modulées par la tension (V) d'alimentation des moyens (4) de chauffage intermittent.

9. Système selon l'une quelconque des revendications précédentes, **caractérisé en ce que** le four comporte un conduit (6) d'évacuation dans laquelle est placée la cellule (1) et qui est située entre la cavité (7) et un milieu extérieur (8), et **en ce que** les moyens (2) de mesure de température (T) comprennent un premier et un deuxième capteur (12) de température, le deuxième capteur situé dans le conduit (6) d'évacuation, soit en aval de la cellule (1) soit dans la cellule (1).

10. Système selon la revendication 9, **caractérisé en ce que** le deuxième capteur (12) de température est une sonde platine.

11. Système selon la revendication 9, **caractérisé en ce que** le deuxième capteur (12) de température est un thermocouple.

12. Système selon l'une quelconque des revendications précédentes, **caractérisé en ce que** le four comporte un conduit (6) d'évacuation dans laquelle est placée la cellule (1) et qui est située entre la cavité (7) et un milieu extérieur (8), et **en ce que** tout l'air, venant de la cavité (7) et traversant le conduit (6) vers le milieu extérieur (8), traverse aussi la cellule(1).

13. Système selon l'une quelconque des revendications précédentes, **caractérisé en ce que** les moyens (5) de traitement ajoutent le niveau (N) de salissures à la somme (Σ) des niveaux de salissures des impulsions précédentes pour obtenir un niveau total (NT) de salissures et comparent le niveau total (NT) à au moins un seuil prédéfini (Sp), et **en ce que** le système comporte des moyens (10) de visualisation affichant une indication (IS) de saleté du four correspondant au seuil (Sp) lorsque le niveau total (NT) est supérieur au seuil (Sp).

14. Système selon la revendication 13, **caractérisé en ce qu'**au moins une indication (IS) comporte une proposition de pyrolyse à l'utilisateur du four.

15. Système selon l'une quelconque des revendications 13 à 14, **caractérisé en ce que** si le seuil prédéfini (Sp) est supérieur à une valeur prédéfinie (Vp), le chauffage intermittent de la cellule (1) devient continu.

16. Système selon l'une quelconque des revendications précédentes, **caractérisé en ce que** le système comporte un dispositif (11) de pyrolyse et **en ce que** le dispositif (11) de pyrolyse arrête une pyrolyse lorsque le niveau (N) de salissures devient sensiblement nul.

17. Système selon l'une quelconque des revendications précédentes, **caractérisé en ce que** la cellule (1) est une cellule catalytique.

## Claims

1. System for assessing how dirty the cavity of an oven is, the system comprising at least one cell (1) for cracking the dirt, the cracking releasing a cracking energy (E), means (2) of measuring the temperature (T) associated with the cell (1), means for the intermittent heating of the cell (1) to a sufficient temperature for causing the cracking of the dirt, the cracking energy (E) influencing the temperature (T) measured, and processing means (5) associating a dirt level (N) with the temperature (T) measured.

2. System according to Claim 1, **characterised in that** the intermittent heating means (4) comprise a heating element associated with the cell (1) and supplying heat to the cell (1) in pulses.

3. System according to Claim 2, **characterised in that** each cooking includes two or three heating pulses.

4. System according to either one of Claims 2 to 3, **characterised in that** the duration of the heating pulses is approximately eight minutes.

5. System according to any one of Claims 2 to 4, **characterised in that**, during a cooking, the first pulse takes place substantially thirty minutes after the start of the cooking and the following pulses follow at intervals of approximately 20 minutes.

6. System according to any one of Claims 2 to 5, **characterised in that** the processing means (5) compare the temperature response (2B, 2C) measured by the means (2) of measuring the temperature (T) associated with the cell (1) with a reference response (2A).

7. System according to Claim 6, **characterised in that** the processing means (5) at each pulse assess the time (Δt₁, Δt₂) during which the means (2) of measuring the temperature (T) associated with the cell (1) measure a temperature higher than a given threshold temperature (TS) and compare this time (Δt₁, Δt₂) with a reference time (Δt₀).

8. System according to either one of Claims 6 to 7, **characterised in that** the reference response (2A) or the reference time (Δt₀) are modulated by the supply voltage (V) of the intermittent heating means (4).

9. System according to any one of the preceding claims, **characterised in that** the oven has a discharge conduit (6) in which the cell (1) is placed and which is situated between the cavity (7) and an outside environment (8), and **in that** the means (2) of measuring the temperature (T) comprise a first and a second temperature sensor (12), the second sensor situated in the discharge conduit (6), either downstream of the cell (1) or in the cell (1).

10. System according to Claim 9, **characterised in that** the second temperature sensor (12) is a platinum probe.

11. System according to Claim 9, **characterised in that** the second temperature sensor (12) is a thermocouple.

12. System according to any one of the preceding claims, **characterised in that** the oven has a discharge conduit (6) in which the cell (1) is placed and which is situated between the cavity (7) and an external environment (8), and **in that** all the air coming from the cavity (7) and passing through the conduit (6) towards the external environment (8) also passes through the cell (1).

13. System according to any one of the preceding claims, **characterised in that** the processing means (5) add the dirt level (N) to the sum (Σ) of the dirt levels of the preceding pulses in order to obtain a total dirt level (NT) and compare the total level (NT) with at least one predefined threshold (Sp), and **in that** the system comprises display means (10) displaying an indication (IS) of dirt in the oven corresponding to the threshold (Sp) when the total level (NT) is higher than the threshold (Sp).

14. System according to Claim 13, **characterised in that** at least one indication (IS) includes a pyrolysis suggestion to the user of the oven.

15. System according to either one of Claims 13 to 14, **characterised in that**, if the predefined threshold (Sp) is higher than a predefined value (Vp), the intermittent heating of the cell (1) becomes continuous.

16. System according to any one of the preceding claims, **characterised in that** the system comprises a pyrolysis device (11) and **in that** the pyrolysis device (11) stops pyrolysis when the dirt level (N) becomes substantially zero.

17. System according to any one of the preceding claims, **characterised in that** the cell (1) is a catalytic cell.

## Patentansprüche

1. System zur Bewertung eines Verschmutzungszustandes eines Backofenraums, das wenigstens eine Zelle (1) zum Kracken der Verschmutzungen aufweist, wobei das Kracken eine Krackenergie (E) freisetzt, Mittel (2) zum Messen der Temperatur (T), die der Zelle (1) zugeordnet sind, Mittel (4) zum intermittierenden Heizen der Zelle (1) auf eine Temperatur, die ausreicht, um das Kracken der Verschmutzungen hervorzurufen, wobei die Krackenergie (E) die gemessene Temperatur (T) beeinflußt, und Verarbeitungsmittel (5), die ein Verschmutzungsniveau (N) der gemessenen Temperatur (T) zuordnen.

2. System nach Anspruch 1, **dadurch gekennzeichnet, daß** die Mittel (4) zum intermittierrenden Heizen ein Heizelement aurweisen, das der Zelle (1) zugeordnet ist und der Zelle (1) durch Impulse Wärme zuführt.

3. System nach Anspruch 2, **dadurch gekennzeichnet, daß** jeder Kochvorgang zwei oder drei Heizimpulse aufweist.

4. System nach einem der Ansprüche 2 bis 3, **dadurch gekennzeichnet, daß** die Dauer der Heizimpulse im wesentlichen acht Minuten beträgt.

5. System nach einem der Ansprüche 2 bis 4, **dadurch gekennzeichnet, daß** während eines Kochvorgangs der erste Impuls im wesentlichen dreißig Minuten nach dem Beginn des Kochvorgangs stattfindet und die folgenden Impulse in einem Intervall aufeinanderfolgen, das im wesentlichen zwanzig Minuten beträgt.

6. System nach einem der Ansprüche 2 bis 5, **dadurch gekennzeichnet, daß** die Verarbeitungsmittel (5) die von den der Zelle (1) zugeordneten Mitteln (2) zum Messen der Temperatur (T) gemessene Temperaturkennlinie (2B, 2C) mit einer Referenzkennlinie (2A) vergleichen.

7. System nach Anspruch 6, **dadurch gekennzeichnet, daß** die Verarbeitungsmittel (5) bei jedem Heizimpuls die Dauer (Δt₁, Δt₂) bewerten, während derer die der Zelle (1) zugeordneten Mittel (2) zum Messen der Temperatur (T) eine Temperatur messen, die über einer gegebenen Schwellentemperatur (TS) liegt, und diese Dauer (Δt₁, Δt₂) mit einer Referenzdauer (Δt₀) vergleichen.

8. System nach einem der Ansprüche 6 bis 7, **dadurch gekennzeichnet, daß** die Referenzkennlinie (2A) oder die Referenzdauer (Δt₀) von der Versorgungsspannung (V) der Mittel (4) zum intermittierenden Heizen moduliert werden.

9. System nach einem der vorhergehenden Ansprüche, **dadurch gekennzeichnet, daß** der Ofen einen Evakuierungskanal (6) aufweist, in dem die Zelle (1) angeordnet ist und der zwischen dem Raum (7) und einem äußeren Medium (8) liegt, und daß die Mittel (2) zum Messen der Temperatur (T) einen ersten und einen zweiten Temperatursensor (12) aufweisen, wobei der zweite Sensor in dem Evakuierungskanal (6) liegt, entweder unterhalb der Zelle (1) oder in der Zelle (1).

10. System nach Anspruch 9, **dadurch gekennzeichnet, daß** der zweite Temperatursensor (12) eine Platinsonde ist.

11. System nach Anspruch 9, **dadurch gekennzeichnet, daß** der zweite Temperatursensor (12) ein Thermoelement ist.

12. System nach einem der vorhergehenden Ansprüche, **dadurch gekennzeichnet, daß** der Ofen einen Evakuierungskanal (6) aufweist, in dem die Zelle (1) angeordnet ist und der zweischen dem Raum (7) und einem äußeren Medium (8) liegt, und daß die gesamte luft, die von dem Raum (7) kommt und den Kanal (6) zu dem äußeren Medium (8) hin durchquert, auch die Zelle (1) durchquert.

13. System nach einem der vorhergehenden Ansprüche, **dadurch gekennzeichnet, daß** die Verarbeitungsmittel (5) das Niveau (N) an Verschmutzungen der Summe (Σ) der Niveaus an Verschmutzungen der vorhergehenden Impulse hinzufügen, um ein Gesamtniveau (NT) an Verschmutzungen zu erhalten, und das Gesamtniveau (NT) mit wenigstens einem vordefinierten Schwellenwert (Sp) vergleichen, und daß das System Visualisierungsmittel (10) aufweist, die eine Schmutzangabe (IS) des Ofens anzeigen, die dem Schwellenwert (Sp) entspricht, wenn das Gesamtniveau (NT) über dem Schwellenwert (Sp) liegt.

14. System nach Anspruch 13, **dadurch gekennzeichnet, daß** wenigstens eine Angabe (IS) einen Vorschlag zur Pyrolyse für den Benutzer des Ofens aufweist.

15. System nach einem der Ansprüche 13 bis 14, **dadurch gekennzeichnet, daß** dann, wenn der vordefinierte Schwellenwert (Sp) über einem vordefinierten Wert (Vp) liegt, die intermittierende Heizung der Zelle (1) kontinuierlich wird.

16. System nach einem der vorhergehenden Ansprüche, **dadurch gekennzeichnet, daß** das System eine Pyrolyseeinrichtung (11) aufweist, und daß die Pyrolyseeinrichtung (11) eine Pyrolyse anhält, wenn das Verschmutzungsniveau (N) im wesentlichen null wird.

17. System nach einem der vorhergehenden Ansprüche, **dadurch gekennzeichnet, daß** die Zelle (1) eine katalytische Zelle ist.
